# EUROPÄISCHE PATENTSCHRIFT

(11) **EP 1 654 726 B1**
(45) Veröffentlichungstag und Bekanntmachung des Hinweises auf die Patenterteilung: **28.04.2010**
(21) Anmeldenummer: 04733252.3
(22) Anmeldetag: 15.05.2004
(51) Int. Cl.: G10K 9/122

(54) **SENSOR FÜR EIN NAHBEREICHSERKENNUNGS- BZW. EINPARKHILFESYSTEM EINES FAHRZEUGS UND HERSTELLUNGSVERFAHREN HIERFÜR**
SENSOR FOR A SHORT-RANGE DETECTION SYSTEM AND/OR PARKING SYSTEM OF A MOTOR VEHICLE AND METHOD FOR THE PRODUCTION THEREOF
CAPTEUR DESTINE A UN SYSTEME DE DETECTION DE PROXIMITE OU D'AIDE AU STATIONNEMENT D'UN VEHICULE ET SON PROCEDE DE PRODUCTION

(30) Priorität: 11.08.2003 DE 10337734; 03.11.2003 DE 20316835 U
(43) Veröffentlichungstag der Anmeldung: 10.05.2006
(73) Patentinhaber: Valeo Schalter und Sensoren GmbH, 74321 Bietigheim-Bissingen (DE)
(72) Erfinder: KORTHALS, Wilhelm, 86650 Wemding (DE); HÖNLE, Jürgen, 86650 Wemding (DE); GRÜDL, Dietmar, 74321 Bietigheim-Bissingen (DE); TRIEBL, Stefan, 75417 Mühlacker (DE)
(74) Vertreter: Bulling, Alexander
(86) Internationale Anmeldenummer: PCT/EP2004/005242
(87) Internationale Veröffentlichungsnummer: WO 2005/024451

(56) Entgegenhaltungen:
- EP-A- 1 202 249
- EP-A- 1 316 942
- DE-A- 10 007 050

## Beschreibung

Die Erfindung betrifft einen Sensor für ein Nahbereicherkennungs- bzw. Einparkhilfesystem eines Fahrzeuges, insbesondere einen Ultraschallsensor, mit einem topfartigen Gehäuse, dessen Boden als schwingungsfähige Membran ausgebildet ist, wobei das Gehäuse auf wenigstens der Außenseite eine Beschichtung aufweist. Derartige Sensoren sind in vielfältiger Art und Weise bekannt.

Mit den Sensoren werden Signale ausgesendet, die an Objekten im Nahbereich des Fahrzeugs reflektiert werden und von den Sensoren wieder empfangen werden. Aufgrund den Unterschieden der gesendeten und empfangenen Signale lassen sich Rückschlüsse auf Gegenstände im Nahbereich des Fahrzeugs ziehen. DE 100 07 050 offenbart solche Sensoren.

Bekannte Sensoren werden entweder mit Eloxal oder werden mittels kathodischer Tauchlackierung (KTL) beschichtet. Eine schwarze Eloxalbeschichtung hat sich dann als vorteilhaft erwiesen, wenn die Sensoren in der Farbe schwarz am Fahrzeug verbaut werden sollen. Sollen die Sensoren in der Wagenfarbe lackiert werden, so hat sich eine KTL-Beschichtung als Haftvermittler für den jeweiligen Lack als vorteilhaft erwiesen. Eine KTL-Beschichtung ist allerdings nicht witterungsbeständig und muss deshalb überlackiert werden. Ein Verbauen des Sensors mit einer KTL-Beschichtung im nichtlackierten Zustand ist deshalb nicht möglich. Die Beschichtung der Sensoren ist deshalb problematisch, weil sie die mechanischen Schwingungseigenschaften der Membrane nicht negativ beeinflussen darf. Eine Beeinflussung der Schwingungseigenschaften führt zu falschen, und damit unbrauchbaren Messwerten.

Der vorliegenden Erfindung liegt die Aufgabe zugrunde, ein Sensor der eingangs beschriebenen Art bereitzustellen, der eine geeignete Beschichtung aufweist, die die Schwingungseigenschaften der Membrane nicht negativ beeinflusst. Außerdem soll die Beschichtung derart sein, dass der Sensor ohne eine zusätzliche Lackierung verbaut werden kann. Die Beschichtung soll witterungsbeständig sein.

Diese Aufgabe wird durch einen Sensor der eingangs genannten Art derart gelöst, dass die Beschichtung eine witterungsbeständige, überlackierbare und das Schwingungsverhalten der Membrane nicht oder nur unwesentlich negativ beeinträchtigende Pulverbeschichtung ist. Überraschenderweise hat sich gezeigt, dass eine Pulverbeschichtung das Schwingungsverhalten der Membrane nicht derart negativ beeinflusst, dass eine Messung nicht möglich ist. Eine nur unwesentlich negative Beeinträchtigung der Pulverbeschichtung liegt dann vor, wenn die Beschichtung das Abstrahl- bzw. Empfangsverhalten des Sensors zwar abschwächt oder beeinträchtigt, wobei der Sensor dennoch für ein Nahbereicherkennungs- bzw. Einparkhilfesystem geeignet ist. Eine Abschwächung des Empfangs- und/oder Sendeverhaltens der Membrane kann beispielsweise durch eine Veränderung der Empfindlichkeit des Sensors kompensiert werden. Gerade eine Pulverbeschichtung hat den Vorteil, dass sie witterungsbeständig ist und dass sie lackierbar ist. Sensoren mit Pulverbeschichteten Gehäusen können folglich lackiert oder unlackiert am Fahrzeug verbaut sein. Insbesondere ist vorteilhaft, wenn die Pulverbeschichtung schwarz ist, da schwarze Gehäuse von Sensoren am Fahrzeug nicht negativ auffallen. Sollen die Sensoren in Wagenfarbe bereit gestellt werden, können die Gehäuse entsprechend lackiert werden.

Eine vorteilhafte Ausführungsform der Erfindung sieht vor, dass das Gehäuse aus einem metallischen Werkstoff ist und dass sich die Pulverbeschichtung unmittelbar auf dem metallischen Werkstoff befindet. Zwischen dem Werkstoff und der Pulverbeschichtung ist folglich keine weitere Schicht vorhanden, wie beispielsweise eine Eloxalschicht oder eine KTL-Beschichtung. Gerade dadurch, dass die Pulverbeschichtung unmittelbar auf dem metallischen Werkstoff vorgesehen ist, wird das Schwingungsverhalten der Membrane, wenn überhaupt, nur vergleichsweise gering beeinträchtigt.

Erfindungsgemäß ist allerdings auch denkbar, dass sich zwischen dem metallischen Werkstoff und der Pulverbeschichtung eine Zwischenschicht befindet. Eine derartige Zwischenschicht kann beispielsweise bei der Vorbehandlung des metallischen Werkstoffs aufgetragen werden und mehrere Mikrometer dick sein.

Vorteilhafter Weise ist als metallischer Werkstoff Aluminium oder eine vorgesehen. Aluminium, bzw. eine Aluminiumlegierung hat, insbesondere in Verbindung mit einer Pulverbeschichtung, ein besonders vorteilhaftes Schwingungsverhalten. Hierbei kann zur Vorbehandlung des Aluminiums ein entsprechendes Mittel verwendet werden. Als geeignet hat sich zunächst eine phosphorsaure Beizentfeffung erwiesen, beispielsweise mit NABADUR (STI/156) der Firma NABU-Oberflächentechnik GmbH, in D-92507 Nabburg. Das Aluminium sollte außerdem eine Chromfreie Vorbehandlung erfahren, beispielsweise mit NABUTAN (STI/310) der Firma NABU-Oberflächentechnik GmbH, in D-92507 Nabburg. Zwischen der dem metallischen Werkstoff und der Pulverbeschichtung befindet sich dann eine dünne Zwischenschicht aus NABUTAN.

Eine bevorzugte Ausführungsform der Erfindung sieht vor, dass die Pulverbeschichtung aus einem Acrylpulver, einem Polyesterpulver und/oder aus einem Epoxidpulver hergestellt ist. Besonders vorteilhaft hat sich ein Acrylpulverlack erwiesen, der unter dem Handelsname ALESTA (AC3004-4905122 / AC3S20-9051) von der Firma DuPont Pulverlack Deutschland GmbH & Co. KG, D-84051 Essenbach-Altheim, vertrieben wird.

Bei Sensoren, die in lackierte Stoßfänger eingebaut werden, kann die Pulverbeschichtung wenigstens abschnittsweise in der Fahrzeugfarbe überlackiert sein. Die Lackierung kann vor der Montage der Sensoren oder nach der Montage, zusammen mit dem Fahrzeug bzw. dem entsprechenden Gehäuseteil, erfolgen.

Die Erfindung betrifft außerdem ein Gehäuse für einen erfindungsgemäßen Sensor, das eine Pulverbeschichtung aufweist.

Die eingangs genannte Aufgabe wird außerdem gelöst durch ein Verfahren zur Herstellung eines erfindungsgemäßen Sensors gemäß Anspruch 8. Bei der Pulverbeschichtung wird der Werkstoff, insbesondere Aluminium, mit dem entsprechenden Pulver mit Hilfe elektrostatischer Aufladung (EPS) beschichtet. Anschließend wird das Pulver in einem Ofen bei Temperaturen von ca. 180° bis 220° Objekttemperatur eingebrannt und verläuft bei diesem Prozess zu einer Pulverbeschichtung. Sobald die Teile abgekühlt sind, können Sie entweder direkt verbaut werden oder mittels einer weiteren Beschichtung lackiert werden.

Eine Pulverbeschichtung hat den Vorteil, dass sie eine hohe mechanische Beständigkeit und einen optimalen Korrosionsschutz bietet. Dennoch wird das Schwingverhalten an Membranen nicht negativ beeinflusst.

Weitere Einzelheiten und vorteilhafte Ausgestaltungen der Erfindung sind der folgenden Beschreibung zu entnehmen, in der die Erfindung anhand des in der Zeichnung dargestellten Ausführungsbeispiels näher beschrieben und erläutert ist.

In der Figur ist das Gehäuse 10 eines erfindungsgemäßen Sensors 12 im Längsschnitt dargestellt. Das Gehäuse 10 ist topfartig ausgebildet und weist einen Boden 14 auf. Der Boden 14 bildet eine schwingfähige Membrane, die von einer auf der Innenseite des Bodens 14 angeordneten Piezoeinheit 16 in Schwingungen versetzt werden kann. Die Piezoeinheit 16 wird dabei von einer Elektronik angesteuert, die im topfförmigen Gehäuse untergebracht ist und in der Figur-nicht dargestellt ist. Auf der Außenseite des Gehäuses 10 ist eine Pulverbeschichtung 18 vorgesehen, die durch die gestrichelte Linie 20 dargestellt wird. Um das Gehäuse der Wagenfarbe anzupassen, kann sich auf der Pulverbeschichtung 18 eine weitere Lackschicht befinden. Die Außenseite des Gehäuses 10 des Sensors 12 muss nicht vollständig pulverbeschichtet sein. Entscheidend ist, dass die der Witterung ausgesetzten Bereiche, insbesondere der Boden 14, eine Pulverbeschichtung 18 aufweist.

Die Pulverbeschichtung 18 ist insbesondere eine Acrylpulverbeschichtung. Als besonders vorteilhaft hat sich eine Beschichtung mit dem Handelsnahmen ALESTA der Firma DuPont herausgestellt. Zischen dem Material des Gehäuses 12, welches insbesondere Aluminium oder eine Aluminiumlegierung sein kann, und der Pulverbeschichtung 18 kann eine das Aluminium schützende oder vorbehandelnde Zwischenschicht vorgesehen sein.

Alle in der Beschreibung, den nachfolgenden Ansprüchen und in der Zeichnung dargestellten Merkmale können sowohl einzeln, als auch in beliebiger Kombination miteinander erfindungswesentlich sein.

## Patentansprüche

1. Sensor (12) für ein Nahbereichserkennungs- bzw. Einparkhilfesystem eines Fahrzeugs, insbesondere Ultraschallsensor, mit einem topfartigen Gehäuse (10), dessen Boden (14) als schwingfähige Membrane ausgebildet ist, wobei das Gehäuse auf wenigstens der Außenseite eine Beschichtung aufweist, **dadurch gekennzeichnet, dass** die Beschichtung eine witterungsbeständige, lackierbare und das Schwingungsverhalten der Membrane nicht oder nur unwesentlich negativ beeinträchtigende Pulverbeschichtung (18) ist.

2. Sensor (12) nach Anspruch 1, **dadurch gekennzeichnet, dass** das Gehäuse (10) aus einem metallischen Werkstoff ist und dass sich die Pulverbeschichtung (18) unmittelbar auf dem metallischen Werkstoff befindet.

3. Sensor (12) nach Anspruch 1 oder 2, **dadurch gekennzeichnet, dass** das Gehäuse (10) aus einem metallischen Werkstoff ist und dass sich zwischen dem metallischen Werkstoff und der Pulverbeschichtung (18) eine Zwischenschicht befindet.

4. Sensor (12) nach Anspruch 2 oder 3, **dadurch gekennzeichnet, dass** der metallische Werkstoff Aluminium oder eine Aluminiumlegierung ist.

5. Sensor (12) nach Anspruch 1, 2 oder 3 **dadurch gekennzeichnet, dass** die Pulverbeschichtung (18) aus einem Acrylpulver, einem Polyesterpulver und/oder aus einem Epoxidpulver hergestellt ist.

6. Sensor (12) nach einem der vorhergehenden Ansprüche, **dadurch gekennzeichnet, dass** die Pulverbeschichtung (18) eine dunkle Farbe und insbesondere eine schwarze Farbe aufweist.

7. Sensor (12) nach einem der vorhergehenden Ansprüche, **dadurch gekennzeichnet, dass** die Pulverbeschichtung (18) wenigstens abschnittsweise lackiert ist.

8. Verfahren zur Herstellung eines Sensors nach einem der Ansprüche 1 bis 6, wobei ein top fartiges Gehäuse (10), dessen Boden (14) als schwingfähige Membrane ausgebildet ist, bereit gestellt wirol, wobei das Gehäuse auf wenigstens der Außenseite eine Beschichtung aufweist, **dadurch gekennzeichnet, dass** das Gehäuse (10)zur Herstellung der witterungsbeständigen, lackierbaren und das Schwingungsverhalten der Membrane nicht oder nur unwesentlich negativ beeinträchtigenden Pulverbeschichtung (18) pulverbeschichtet wird.

9. Verfahren zur Herstellung eines Sensors nach Anspruch 8, **dadurch gekennzeichnet, dass** Gehäuse (10) nach dem Pulverbeschichten lackiert wird oder ohne weitere Behandlung verbaut wird.

10. Verfahren zur Herstellung eines Sensors nach Anspruch 8 oder 9, **dadurch gekennzeichnet, dass** Gehäuse (10) vor dem Pulverbeschichten vorbehandelt, insbesondere durch Aufbringung einer Zwischenschicht, wird.

## Claims

1. Sensor (12) for a short-range detection system and/or parking system of a vehicle, especially an ultrasound sensor, with a pot-like housing (10), the base (14) of which is formed as an oscillating membrane and the housing having a coating on at least the outer side, **characterized in that** the coating is a powder coating (18) which is weatherproof, paintable and has no or no significant adverse influence on the oscillating behaviour of the membrane.

2. Sensor (12) according to Claim 1, **characterized in that** the housing (10) is made of a metallic material and **in that** the powder coating (18) is directly on the metallic material.

3. Sensor (12) according to Claim 1 or 2,
**characterized in that** the housing (10) is made of a metallic material and **in that** there is an intermediate layer between the metallic material and the powder coating (18).

4. Sensor (12) according to Claim 2 or 3,
**characterized in that** the metallic material is aluminium or an aluminium alloy.

5. Sensor (12) according to Claim 1, 2 or 3,
**characterized in that** the powder coating (18) is produced from an acrylic powder, a polyester powder and/or an epoxy powder.

6. Sensor (12) according to one of the preceding claims, **characterized in that** the powder coating (18) is of a dark colour and, in particular, a black colour.

7. Sensor (12) according to one of the preceding claims, **characterized in that** the powder coating (18) is at least partially painted.

8. Method for producing a sensor according to one of Claims 1 to 6, providing a pot-like housing (10), the base (14) of which is formed as an oscillating membrane, and the housing having a coating on at least the outer side, **characterized in that** the housing (10) is powder-coated to produce the powder coating (18) which is weatherproof, paintable and has no or no significant adverse influence on the oscillating behaviour of the membrane.

9. Method for producing a sensor according to Claim 8, **characterized in that**, after the powder coating, the housing (10) is painted or is fitted without any further treatment.

10. Method for producing a sensor according to Claim 8 or 9, **characterized in that**, before the powder coating, the housing (10) is pre-treated, in particular by applying an intermediate layer.

## Revendications

1. Capteur (12) pour un système de détection de zone de proximité ou d'aide au stationnement d'un véhicule, notamment capteur à ultrasons, comprenant un boîtier (10) en forme de pot dont le fond (14) est réalisé sous la forme d'une membrane pouvant osciller, le boîtier présentant un revêtement au moins sur le côté extérieur, **caractérisé en ce que** le revêtement est un revêtement par poudre (18) résistant aux intempéries, vernissable et n'affectant pas ou seulement de manière négligeable la caractéristique oscillante de la membrane.

2. Capteur (12) selon la revendication 1, **caractérisé en ce que** le boîtier (10) est composé d'un matériau métallique et que le revêtement par poudre (18) se trouve directement sur le matériau métallique.

3. Capteur (12) selon la revendication 1 ou 2,
**caractérisé en ce que** le boîtier (10) est composé d'un matériau métallique et qu'une couche intermédiaire se trouve entre le matériau métallique et le revêtement par poudre (18).

4. Capteur (12) selon la revendication 2 ou 3,
**caractérisé en ce que** le matériau métallique est de l'aluminium ou un alliage d'aluminium.

5. Capteur (12) selon la revendication 1, 2 ou 3, **caractérisé en ce que** le revêtement par poudre (18) est fabriqué à partir d'une poudre d'acrylique, d'une poudre de polyester et/ou d'une poudre d'époxy.

6. Capteur (12) selon l'une des revendications précédentes, **caractérisé en ce que** le revêtement par poudre (18) présente une couleur sombre et notamment une couleur noire.

7. Capteur (12) selon l'une des revendications précédentes, **caractérisé en ce que** le revêtement par poudre (18) est vernis au moins sur certaines portions.

8. Procédé de fabrication d'un capteur selon l'une des revendications 1 à 6, un boîtier (10) en forme de pot dont le fond (14) est réalisé sous la forme d'une membrane pouvant osciller étant fourni, le boîtier présentant un revêtement au moins sur le côté extérieur, **caractérisé en ce que** le boîtier (10) est revêtu de poudre pour réaliser le revêtement par poudre (18) résistant aux intempéries, vernissable et n'affectant pas ou seulement de manière négligeable la caractéristique oscillante de la membrane.

9. Procédé de fabrication d'un capteur selon la revendication 8, **caractérisé en ce qu'**après le revêtement par poudre, le boîtier (10) est vernis ou assemblé sans autre traitement.

10. Procédé de fabrication d'un capteur selon la revendication 8 ou 9, **caractérisé en ce que** le boîtier (10) est soumis à un traitement préalable avant le revêtement par poudre, notamment en appliquant une couche intermédiaire.
